# EUROPÄISCHE PATENTSCHRIFT

(11) **EP 3 231 750 B1**
(45) Veröffentlichungstag und Bekanntmachung des Hinweises auf die Patenterteilung: **29.06.2022**
(21) Anmeldenummer: 17161377.1
(22) Anmeldetag: 16.03.2017
(51) Int. Cl.: B65H 19/18, B65H 23/08, B65H 23/10, B65H 23/188

(54) **SPLICEANORDNUNG**
SPLICE ASSEMBLY
SYSTÈME DE RACCORD

(30) Priorität: 15.04.2016 DE 102016206446
(43) Veröffentlichungstag der Anmeldung: 18.10.2017
(73) Patentinhaber: BHS Corrugated Maschinen- und Anlagenbau GmbH, 92729 Weiherhammer (DE)
(72) Erfinder: Gnan, Alfons, 92249 Vilseck (DE)
(74) Vertreter: Rau, Schneck & Hübner Patentanwälte Rechtsanwälte PartGmbB

(56) Entgegenhaltungen:
- EP-A1- 0 521 159
- EP-A1- 1 609 749
- EP-A2- 1 801 058
- WO-A1-93/18994
- US-A- 4 065 067
- US-A- 4 170 506

## Beschreibung

Die Erfindung betrifft eine Spliceanordnung zum Splicen von Materialbahnen gemäß dem Oberbegriff des Anspruchs 1. Die Erfindung ist ferner auf ein Verfahren zum Splicen endlicher Materialbahnen gerichtet.

Bekannte Spliceanordnungen verbinden eine zu Ende gehende, endliche Materialbahn mit einer neuen endlichen Materialbahn, sodass quasi eine endlose Materialbahn entsteht. Dieser Vorgang wird in der Fachsprache als Splicen bzw. Spleißen und eine entsprechende Anordnung als Splice- bzw. Spleißanordnung bezeichnet. Bei den bekannten Spliceanordnungen des Standes der Technik treten immer wieder Störungen auf, die zu einem Produktionsstopp führen können. Außerdem kommt es vor, dass die bei dem Splicevorgang erzeugte Spliceverbindung zwischen den Materialbahnen nicht optimal bzw. besonders haltbar ist.

Aus der EP 0 521 159 A1 ist eine gattungsgemäße Spliceanordnung bekannt. Die EP 1 801 058 A2, US 4,065,067, US 4,170,506 und WO 93/18994 A1 sowie EP 1 609 749 A1 offenbaren weitere Spliceanordnungen des Stands der Technik.

Aus der DE 27 56 239 A1 ist eine Vorrichtung zum Verbinden von Papierbahnen bekannt. Die DE 38 39 688 A1 offenbart eine Vorrichtung zum Splicen von Bahnen.

Der Erfindung liegt daher die Aufgabe zugrunde, eine Spliceanordnung bereitzustellen, die ein besonders einfaches und funktionssicheres Splicen von Materialbahnen erlaubt. Ein entsprechendes Verfahren soll außerdem geliefert werden.

Diese Aufgabe wird erfindungsgemäß durch die in den unabhängigen Ansprüchen 1 und 12 angegebenen Merkmale gelöst. Der Kern liegt darin, dass mit der mindestens einen Materialbahn-Spannungsbeeinflussungsvorrichtung die Bahnspannung der endlosen Materialbahn in der Spliceanordnung gezielt beeinflussbar ist, was wiederum günstigerweise eine Verlagerung des Speicherwagens bzw. einer Lageregelung desselben und somit eine Änderung der Speichermenge der endlosen Materialbahn in der Spliceanordnung ergibt.

Die Spliceanordnung umfasst eine Speicherwagen-Verlagerungseinrichtung zum Verlagern des Speicherwagens. Die Speicherwagen-Verlagerungseinrichtung greift vorzugsweise direkt oder indirekt an dem Speicherwagen an. Sie ist beispielsweise in den Speicherwagen selbst integriert. Alternativ ist beispielsweise die Speicherwagen-Verlagerungseinrichtung eine externe Speicherwagen-Verlagerungseinrichtung und greift von außen an dem Speicherwagen an. Die Speicherwagen-Verlagerungseinrichtung ist günstigerweise von elektrischer, pneumatischer und/oder hydraulischer Art.

Der mindestens eine Speicherwagen-Verlagerungsantrieb umfasst günstigerweise mindestens einen Speicherwagen-Verlagerungsmotor. Er ist vorzugsweise ein Drehantrieb bzw. Zahnradantrieb. Andere Antriebe sind alternativ einsetzbar.

Günstigerweise umfasst die Speicherwagen-Verlagerungseinrichtung mindestens ein Kopplungselement zum Koppeln des mindestens einen Speicherwagen-Verlagerungsantriebs mit dem Speicherwagen, wobei vorzugsweise das mindestens eine Kopplungselement als Endlos-Kopplungselement ausgeführt ist. Diese Speicherwagen-Verlagerungseinrichtung ist äußerst funktionssicher und wirtschaftlich. Es ist von Vorteil, wenn das mindestens eine Kopplungselement als Band, Kette, Riemen, Seil oder dergleichen ausgeführt ist.

Im Betrieb entspricht ein Drehmoment des mindestens einen Speicherwagen-Verlagerungsantriebs einer Sollwertvorgabe.

Der Speicherwagen ist durch Veränderung der Bahnspannung der endlosen Materialbahn in der Spliceanordnung verlagerbar. Die mindestens eine Materialbahn-Spannungsbeeinflussungsvorrichtung ist, falls erforderlich, imstande, die Bahnspannung der endlosen Materialbahn zu verändern. Eine Veränderung der Bahnspannung der endlosen Materialbahn in der Spliceanordnung durch die mindestens eine Materialbahn-Spannungsbeeinflussungsvorrichtung führt zu einer Verlagerung des Speicherwagens aus dessen Nulllage bzw. Solllage. Durch Veränderung der Bahnspannung der endlosen Materialbahn in der Spliceanordnung durch die mindestens eine Materialbahn-Spannungsbeeinflussungsvorrichtung ist der Speicherwagen auch wieder in seine Nulllage bzw. Solllage zurückführbar.

Günstigerweise bleibt in der Spliceanordnung die Bahnspannung der endlosen Materialbahn auch bei einer Veränderung der Position des Speicherwagens bzw. der Speichermenge der gespeicherten endlosen Materialbahn in der Spliceanordnung im Wesentlichen konstant.

Es ist zweckmäßig, wenn die Spliceanordnung Bestandteil einer Wellpappeanlage zur Herstellung einer Wellpappebahn mit der in der Spliceanordnung erzeugten endlosen Materialbahn ist.

Es ist von Vorteil, wenn die Abrollanordnung eine erste Abrollvorrichtung zum Abrollen einer endlichen ersten Materialbahn von einer ersten Materialrolle und eine zweite Abrollvorrichtung zum Abrollen einer endlichen zweiten Materialbahn von einer zweiten Materialrolle umfasst.

Vorzugsweise hat die Bremsanordnung eine erste Bremseinheit zum Aufbringen einer ersten Bremskraft auf die aktive erste Abrollvorrichtung und/oder auf die erste abrollende endliche Materialbahn und/oder eine zweite Bremseinheit zum Aufbringen einer zweiten Bremskraft auf die aktive zweite Abrollvorrichtung und/oder auf die zweite abrollende endliche Materialbahn.

Es ist von Vorteil, wenn bei aktiver erster Abrollvorrichtung die erste Bremskraft so gewählt ist, dass die bei der ersten Abrollvorrichtung herrschende Bahnspannung der endlichen ersten Materialbahn größer, vorzugsweise wesentlich größer, als eine Soll-Bahnspannung der endlosen Materialbahn an dem Speicherwagen ist.

Günstigerweise ist bei aktiver zweiter Abrollvorrichtung die zweite Bremskraft so gewählt, dass die bei der zweiten Abrollvorrichtung herrschende Bahnspannung der endlichen zweiten Materialbahn größer, vorzugsweise wesentlich größer, als eine Soll-Bahnspannung der endlosen Materialbahn an dem Speicherwagen ist.

Günstigerweise umfasst die Verbindeanordnung eine erste Vorbereitungseinrichtung, eine zweite Vorbereitungseinrichtung, eine erste Verbindeeinrichtung zum Verbinden eines Bahnendes der endlichen ersten Materialbahn mit einem Bahnanfang der endlichen zweiten Materialbahn, eine zweite Verbindeeinrichtung zum Verbinden eines Bahnendes der endlichen zweiten Materialbahn mit einem Bahnanfang der endlichen ersten Materialbahn und eine Tischeinrichtung zum Zusammenwirken mit den Vorbereitungseinrichtungen und den Verbindeeinrichtungen.

Der Speicherwagen ist, insbesondere direkt und/oder indirekt, verlagerbar. Es ist zweckmäßig, wenn die Position des Speicherwagens Einfluss auf die Speichermenge der gespeicherten endlosen Materialbahn in der Spliceanordnung hat. Durch Verlagerung des Speicherwagens ist günstigerweise die Speichermenge der endlosen Materialbahn in der Spliceanordnung erhöhbar bzw. reduzierbar.

Mit der mindestens einen Materialbahn-Spannungsbeeinflussungsvorrichtung ist insbesondere die Bahnspannung der endlosen Materialbahn in der Spliceanordnung erhöhbar, reduzierbar oder konstant haltbar, je nachdem was gerade erforderlich ist bzw. vorgegeben wird.

Es ist zweckmäßig, wenn der Verbindeanordnung, insbesondere in Transportrichtung der endlosen Materialbahn, die mindestens eine Materialbahn-Spannungsbeeinflussungsvorrichtung nachgeordnet ist. Güntigerweise ist die mindestens eine Materialbahn-Spannungsbeeinflussungsvorrichtung, insbesondere in Bezug auf die Transportrichtung der endlosen Materialbahn, zwischen dem Speicherwagen und der Verbindeanordnung angeordnet.

Es ist von Vorteil, wenn die Betätigungseinrichtung elektrischer bzw. elektronischer Art ist. Sie ist günstigerweise als Regeleinrichtung ausgeführt.

Die Signalverbindung zwischen der Betätigungseinrichtung und der mindestens einen Materialbahn-Spannungsbeeinflussungsvorrichtung ist günstigerweise drahtlos oder drahtgebunden.

Es ist von Vorteil, wenn die endliche erste Materialbahn und die endliche zweite Materialbahn endliche Papierbahnen sind. Aus diesen ist beispielsweise eine Wellpappe-Wellbahn oder Wellpappe-Glattbahn herstellbar. Die Wahl der Bremskraft derart, dass die bei der Abrollanordnung herrschende Bahnspannung der jeweiligen abrollenden Materialbahn größer als eine Soll-Bahnspannung der endlosen Materialbahn an dem Speicherwagen ist, führt zu einer besonders funktionssicheren und einfachen Handhabung der abrollenden Materialbahn. Diese ist stets besonders gut bzw. gleichmäßig gespannt, was deren Handhabung und Bearbeitung vereinfacht. Die Bremsanordnung überbremst.

Weitere vorteilhafte Ausgestaltungen der Erfindung sind in den Unteransprüchen angegeben.

Die Ausgestaltung gemäß dem Unteranspruch 2 führt zu einer abrollenden Materialbahn, die stets besonders gut bzw. gleichmäßig gespannt ist, was deren Handhabung und Bearbeitung vereinfacht.

Die in dem Unteranspruch 4 angegebene Signalverbindung zwischen der Betätigungseinrichtung und der Speicherwagen-Verlagerungseinrichtung ist günstigerweise drahtgebunden oder drahtlos.

Durch den mindestens einen Positionssensor gemäß dem Unteranspruch 5 ist die jeweilige Position des Speicherwagens besonders einfach und funktionssicher erfassbar. Vorzugsweise ist die jeweilige Position des Speicherwagens direkt und/oder indirekt erfassbar.

Günstigerweise betätigt die mindestens eine Materialbahn-Spannungsbeeinflussungsvorrichtung den Speicherwagen, wenn sich dieser beabstandet zu seiner Nulllage bzw. zu seiner Solllage befindet. Die mindestens eine Materialbahn-Spannungsbeeinflussungsvorrichtung betätigt vorzugsweise den Speicherwagen indirekt, insbesondere durch die endlose Materialbahn.

Gemäß dem Unteranspruch 6 umfasst die mindestens eine Materialbahn-Spannungsbeeinflussungsvorrichtung mindestens eine abbremsbare und/oder beschleunigbare Materialbahn-Spannungsbeeinflussungswalze, an der die endlose Materialbahn bereichsweise anliegt.

Wenn die Umlaufgeschwindigkeit der mindestens einen Materialbahn-Spannungbeeinflussungswalze größer als die aktuell vorherrschende Transportgeschwindigkeit der endlosen Materialbahn an dieser Materialbahn-Spannungbeeinflussungswalze ist, so führt dies dort bzw. stromabwärts dazu zu einer Reduzierung der Bahnspannung der endlosen Materialbahn.

Wenn die Umlaufgeschwindigkeit der mindestens einen Materialbahn-Spannungbeeinflussungswalze kleiner als die aktuell vorherrschende Transportgeschwindigkeit der endlosen Materialbahn an dieser Materialbahn-Spannungbeeinflussungswalze ist, so führt dies dort bzw. stromabwärts dazu zu einer Erhöhung der Bahnspannung der endlosen Materialbahn.

Wenn die Umlaufgeschwindigkeit der mindestens einen Materialbahn-Spannungbeeinflussungswalze gleich der aktuell vorherrschenden Transportgeschwindigkeit der endlosen Materialbahn an dieser Materialbahn-Spannungbeeinflussungswalze ist, so bleibt dort bzw. stromabwärts dazu die Bahnspannung der endlosen Materialbahn unverändert.

Die mindestens eine Materialbahn-Spannungsbeeinflussungswalze ist günstigerweise der Verbindeanordnung, insbesondere in Transportrichtung der endlosen Materialbahn, nachgeordnet. Sie ist günstigerweise dem Speicherwagen, insbesondere in Transportrichtung der endlosen Materialbahn, vorgeordnet.

Der mindestens eine Walzenantrieb gemäß dem Unteranspruch 7 greift vorzugsweise direkt oder indirekt an der mindestens einen Materialbahn-Spannungbeeinflussungswalze an. Er ist günstigerweise als Elektroantrieb ausgeführt. Es ist von Vorteil, wenn der mindestens eine Walzenantrieb ein Drehantrieb ist. Der mindestens eine Walzenantrieb ist insbesondere imstande, die Drehzahl der mindestens einen Materialbahn-Spannungbeeinflussungswalze zu erhören, zu reduzieren oder konstant zu halten.

Der mindestens eine Drehzahlsensor gemäß dem Unteranspruch 9 ist vorzugsweise imstande, die Drehzahl des mindestens einen Walzenantriebs und/oder der mindestens einen Materialbahn-Spannungbeeinflussungswalze direkt und/oder indirekt zu erfassen.

Die in dem Unteranspruch 10 angegebene Signalverbindung zwischen der Betätigungseinrichtung und der Bremsanordnung ist günstigerweise eine drahtlose oder drahtgebundene Signalverbindung. Insbesondere steht die Betätigungseinrichtung mit der ersten Bremseinheit und/oder zweiten Bremseinheit in Signalverbindung. Entsprechende Signale sind so von der Betätigungseinrichtung an die Bremsanordnung, also an die erste oder zweite Bremseinheit, schickbar.

Die Merkmale der Unteransprüche 2 bis 11 betreffen auch bevorzugte Weiterbildungen des unabhängigen Anspruchs 12.

Nachfolgend wird unter Bezugnahme auf die einzige Figur eine bevorzugte Ausführungsform der Erfindung beispielhaft beschrieben. Die einzige Figur zeigt eine vereinfachte Seitenansicht einer erfindungsgemäßen Spliceanordnung.

Eine Wellpappeanlage (nicht in der Gesamtheit dargestellt) umfasst eine bekannte Wellpappe-Produktionsvorrichtung (nicht dargestellt) zur Herstellung einer einseitig kaschierten Wellpappebahn (nicht dargestellt). Eine derartige Wellpappe-Produktionsvorrichtung wird im Allgemeinen auch als Single Facer bezeichnet.

Die Wellpappe-Produktionsvorrichtung umfasst zum Erzeugen einer eine Wellung aufweisenden Wellbahn aus einer Materialbahn eine Riffeleinrichtung mit Riffelwalzen. Zum Verbinden der Wellbahn mit einer Glattbahn weist die Wellpappe-Produktionsvorrichtung eine LeimAuftragseinrichtung auf, die Leim auf Spitzen der Wellung der Wellbahn aufträgt. Zum Anpressen der Glattbahn gegen die mit Leim versehene Wellbahn hat die Wellpappe-Produktionsvorrichtung ein Anpressmodul, wo die einseitig kaschierte Wellpappebahn aus der Wellbahn und der Glattbahn entsteht.

Der Wellpappe-Produktionsvorrichtung sind eine erste Spliceanordnung zum Bereitstellen einer endlosen Materialbahn 1 und eine weitere Spliceanordnung (nicht dargestellt) zum Bereitstellen einer weiteren endlosen Materialbahn (nicht dargestellt) vorgeordnet. Aus der endlosen Materialbahn 1 kann die Wellbahn erzeugt werden, die Bestandteil der einseitig kaschierten Wellpappebahn ist und ebenfalls endlos ist. Alternativ bildet die endlose Materialbahn 1 die Glattbahn der einseitig kaschierten Wellpappebahn. Die Glattbahn ist ebenfalls endlos. Die einseitig kaschierte Wellpappebahn kann mit einer weiteren endlosen Glattbahn oder einseitig kaschierten Wellpappebahn kaschiert werden. Die weitere Glattbahn kann durch die endlose Materialbahn 1 gebildet sein.

Nachdem die beiden Spliceanordnungen vorzugsweise identisch sind, wird nachfolgend nur eine der Spliceanordnungen unter Bezugnahme auf die einzige Fig. im Detail beschrieben. Zunächst wird deren Aufbau erläutert.

Die dargestellte Spliceanordnung umfasst zum Abrollen einer endlichen ersten Materialbahn 2 von einer ersten Materialrolle 3 eine erste Abrollvorrichtung 4 und zum Abrollen einer endlichen zweiten Materialbahn 5 von einer zweiten Materialrolle 6 eine zweite Abrollvorrichtung 7. Die erste Abrollvorrichtung 4 und die zweite Abrollvorrichtung 7 bilden zusammen eine Abrollanordnung.

Die endliche erste Materialbahn 2 und die endliche zweite Materialbahn 5 werden zum Bereitstellen der endlosen Materialbahn 1 mittels der Spliceanordnung fest miteinander verbunden, insbesondere durch ein Klebeband.

Die Spliceanordnung hat ein Grundgestell 8 mit einem Grundgestell-Sockel 9, einem Grundgestell-Ständer 10 und einem Grundgestell-Träger 11. Der Grundgestell-Sockel 9 ist in/an einem Boden bzw. Untergrund 12 befestigt. An dem Grundgestell-Sockel 9 ist oben der Grundgestell-Ständer 10 angebracht. Der Grundgestell-Ständer 10 erstreckt sich im Wesentlichen vertikal bzw. senkrecht zu dem Boden 12. Der Grundgestell-Träger 11 ist an einem dem Grundgestell-Sockel 9 gegenüberliegenden Endbereich des Grundgestell-Ständers 10 angeordnet und verläuft im Wesentlichen parallel zu dem Boden 12 bzw. horizontal.

Ausgehend von dem Grundgestell-Sockel 9 erstrecken sich die erste Abrollvorrichtung 4 und die zweite Abrollvorrichtung 7. Die Abrollvorrichtungen 4, 7 sind schwenkbar an dem Grundgestell-Sockel 9 gelagert und relativ zu dem Grundgestell-Ständer 10 einander gegenüberliegend angeordnet.

Die erste Abrollvorrichtung 4 weist zur Aufnahme der ersten Materialrolle 3 ein erstes Aufnahmeteil (nicht dargestellt) auf, das in eine zentrale Öffnung der ersten Materialrolle 3 geführt und zwischen zwei parallel zueinander verlaufenden ersten Haltearmen 13 der ersten Abrollvorrichtung 4 um eine erste Drehachse 14 gelagert ist.

Die zweite Abrollvorrichtung 7 ist entsprechend der ersten Abrollvorrichtung 4 ausgebildet. Sie weist zur Aufnahme der zweiten Materialrolle 6 ein zweites Aufnahmeteil (nicht dargestellt) auf, das in eine zentrale Öffnung der zweiten Materialrolle 6 geführt und zwischen zwei parallel zueinander verlaufenden zweiten Haltearmen 15 der zweiten Abrollvorrichtung 7 um eine zweite Drehachse 16 gelagert ist. Die Drehachsen 14, 16 verlaufen horizontal und parallel zueinander.

Die erste Abrollvorrichtung 4 umfasst außerdem eine erste Bremseinheit 54, die imstande ist, eine erste Bremskraft auf die erste Materialrolle 3 aufzubringen. Die erste Bremseinheit 54 ist eine Pneumatik-Bremseinheit und ist über ein erstes elektropneumatisches Stellglied 55 betätigbar, das mit der ersten Bremseinheit 54 über eine erste Leitung 56 in Verbindung steht.

Die zweite Abrollvorrichtung 7 umfasst ferner eine zweite Bremseinheit 57, die imstande ist, eine zweite Bremskraft auf die zweite Materialrolle 6 aufzubringen. Die zweite Bremseinheit 57 ist eine Pneumatik-Bremseinheit und ist über ein zweites elektropneumatisches Stellglied 58 betätigbar, das mit der zweiten Bremseinheit 57 über eine zweite Leitung 59 in Verbindung steht. Andere Bremseinheiten 54, 57 und Stellglieder 55, 58 sind alternativ einsetzbar.

Die endliche erste Materialbahn 2 ist über eine erste Zuführwalze 17 einer Schneide- und Verbindeanordnung 18 der Spliceanordnung zuführbar, während die endliche zweite Materialbahn 5 über eine zweite Zuführwalze 19 der Schneide- und Verbindeanordnung 18 zuführbar ist.

Jede Zuführwalze 17, 19 ist an einem ersten bzw. zweiten Tragarm 20, 21 drehbar gelagert, der zum Spannen der jeweiligen endlichen Materialbahn 2 bzw. 5 an dem Grundgestell-Träger 11 oberhalb der jeweiligen Materialrolle 3 bzw. 6 schwenkbar gelagert ist.

Die Schneide- und Verbindeanordnung 18 dient zum Herstellen der endlosen Materialbahn 1 aus den endlichen Materialbahnen 2, 5. Sie umfasst eine erste Vorbereitungseinrichtung 22, eine zweite Vorbereitungseinrichtung 23, eine erste Verbindeeinrichtung 24, eine zweite Verbindeeinrichtung 25 und eine Tischeinrichtung 26 sowie eine Führung 27.

Bei der dargestellten Spliceanordnung ist gerade die erste Abrollvorrichtung 4 aktiv, sodass die erste endliche Materialbahn 2 von der ersten Materialrolle 3 abgerollt wird und irgendwann zu Ende geht. Die erste Vorbereitungseinrichtung 22 befindet sich gemäß der Fig. momentan an dem Grundgestell-Träger 11 in einem ersten Endbereich der Führung 27 benachbart zu der ersten Zuführwalze 17, während sich die zweite Vorbereitungseinrichtung 23 gemäß der Fig. momentan an dem Grundgestell-Träger 11 beabstandet zu einem, dem ersten Endbereich gegenüberliegenden, zweiten Endbereich der Führung 27 befindet. Der zweite Endbereich der Führung 27 erstreckt sich benachbart zu der zweiten Zuführwalze 19.

Die Führung 27 verläuft gerade in/an dem Grundgestell-Träger 11 und parallel zu dem Boden 12, wobei die Vorbereitungseinrichtungen 22, 23 entlang der Führung 27 verlagerbar sind.

Die Tischeinrichtung 26 ist ebenfalls entlang der Führung 27 verlagerbar. Sie ist zwischen den beiden Vorbereitungseinrichtungen 22, 23 angeordnet. Die Vorbereitungseinrichtungen 22, 23 und die Tischeinrichtung 26 sind entlang der Führung 27 und relativ zu den Verbindeeinrichtungen 24, 25 verlagerbar.

Die Verbindeeinrichtungen 24, 25 sind längs der Führung 27 beabstandet zueinander angeordnet. Sie sind an dem Grundgestell-Träger 11 oberhalb der Führung 27 angeordnet.

Die Vorbereitungseinrichtungen 22, 23 sind identisch aufgebaut und bezüglich einer vertikal verlaufenden Symmetrieebene symmetrisch angeordnet.

Die erste Vorbereitungseinrichtung 22 weist zum Zuführen der endlichen ersten Materialbahn 2 eine drehbar gelagerte erste Klebewalze 28 auf. Die erste Klebewalze 28 ist zum Halten und Zuführen der endlichen ersten Materialbahn 2 vorzugsweise mit einer Haftschicht versehen und zum Transportieren der endlichen ersten Materialbahn 2 zu der ersten bzw. zweiten Verbindeeinrichtung 24, 25 entlang der Führung 27 verlagerbar.

Die zweite Vorbereitungseinrichtung 23 weist zum Zuführen der endlichen zweiten Materialbahn 5 eine drehbar gelagerte zweite Klebewalze 29 auf. Die zweite Klebewalze 29 ist zum Halten und Zuführen der endlichen zweiten Materialbahn 5 vorzugsweise mit einer Haftschicht versehen und zum Transportieren der endlichen zweiten Materialbahn 5 zu der ersten bzw. zweiten Verbindeeinrichtung 24, 25 entlang der Führung 27 verlagerbar.

Jede Vorbereitungseinrichtung 22, 23 weist zu ihrer Verlagerung entlang der Führung 27 einen eigenen ersten bzw. zweiten Verlagerungsantrieb 30, 31 auf.

Die Verbindeeinrichtungen 24, 25 sind identisch ausgebildet und bezüglich einer vertikal verlaufenden Symmetrieebene symmetrisch an dem Grundgestell-Träger 11 angeordnet.

Die erste Verbindeeinrichtung 24 umfasst zum Schneiden der endlichen ersten Materialbahn 2 vor dem Verbinden mit der endlichen zweiten Materialbahn 5 eine erste Schnitteinheit mit einem betätigbaren ersten Schnittmesser 32 und zum Verbinden der endlichen Materialbahnen 2, 5 zu der endlosen Materialbahn 1 eine erste Anpresswalze 33. Die erste Schnitteinheit und die erste Anpresswalze 33 sind unmittelbar benachbart zu der Führung 27 derart an dem Grundgestell-Träger 11 befestigt, dass die Klebewalzen 28, 29 der Vorbereitungseinrichtungen 22, 23 und die Tischeinrichtung 26 entlang der Führung 27 an der ersten Verbindeeinrichtung 24 vorbeiführbar sind.

Die zweite Verbindeeinrichtung 25 umfasst zum Schneiden der endlichen zweiten Materialbahn 5 vor dem Verbinden mit der endlichen ersten Materialbahn 2 eine zweite Schnitteinheit mit einem betätigbaren zweiten Schnittmesser 34 und zum Verbinden der endlichen Materialbahnen 2, 5 zu der endlosen Materialbahn 1 eine zweite Anpresswalze 35. Die zweite Schnitteinheit und die zweite Anpresswalze 35 sind unmittelbar benachbart zu der Führung 27 derart an dem Grundgestell-Träger 11 befestigt, dass die Klebewalzen 28, 29 der Vorbereitungseinrichtungen 22, 23 und die Tischeinrichtung 26 entlang der Führung 27 an der zweiten Verbindeeinrichtung 25 vorbeiführbar sind.

Wenn sich die erste Klebewalze 28 in einer zu der zweiten Anpresswalze 35 benachbarten Position befindet, ist durch diese ein erster Verbindungsspalt zum Durchführen der zu verbindenden endlichen Materialbahnen 2, 5 und eines ersten Klebebands begrenzt, das vorzugsweise beidseitig klebend ist und davor händisch entsprechend an einem Bahnanfang der endlichen ersten Materialbahn 2 zur Verbindung mit der endlichen zweiten Materialbahn 5 bzw. der endlosen Materialbahn 1 angebracht worden ist. Dabei werden die endlichen Materialbahnen 2, 5 klebend miteinander verbunden.

Wenn sich die zweite Klebewalze 29 in einer zu der ersten Anpresswalze 33 benachbarten Position befindet, ist durch diese ein zweiter Verbindungsspalt zum Durchführen der zu verbindenden endlichen Materialbahnen 2, 5 und eines zweiten Klebebands begrenzt, das vorzugsweise beidseitig klebend ist und davor händisch entsprechend an einem Bahnanfang der endlichen zweiten Materialbahn 5 zur Verbindung mit der endlichen ersten Materialbahn 2 bzw. der endlosen Materialbahn 1 angebracht worden ist. Dabei werden die endlichen Materialbahnen 2, 5 klebend miteinander verbunden.

Die Tischeinrichtung 26 wirkt in Abhängigkeit ihrer jeweiligen Position mit der ersten Vorbereitungseinrichtung 22, der zweiten Vorbereitungseinrichtung 23, der ersten Verbindeeinrichtung 24 bzw. der zweiten Verbindeeinrichtung 25 zusammen und ist, insbesondere auch unabhängig von diesen, entlang der Führung 27 verlagerbar.

Der Schneide- und Verbindeanordnung 18 ist in einer Transportrichtung 36 der endlosen Materialbahn 1 eine Materialbahn-Spannungsbeeinflussungswalze 37 nachgeordnet, die im Bereich der zweiten Materialrolle 6 bzw. der zweiten Zuführwalze 19 oben an dem Grundgestell-Träger 11 drehbar bzw. drehantreibbar gelagert ist. Die endlose Materialbahn 1 ist um die Materialbahn-Spannungsbeeinflussungswalze 37 geführt und liegt an dieser außenseitig bereichsweise an. Die Materialbahn-Spannungsbeeinflussungswalze 37 lenkt die endlose Materialbahn 1 um. Die Materialbahn-Spannungsbeeinflussungswalze 37 ist um eine Drehachse 38 drehbar bzw. drehantreibbar, die parallel zu den Drehachsen 14, 16 verläuft.

Eine Drehzahl der Materialbahn-Spannungsbeeinflussungswalze 37 um die Drehachse 38 ist veränderbar. Dafür steht die Materialbahn-Spannungsbeeinflussungswalze 37 mit einem Walzenantrieb 39 in, indirekter oder direkter, Antriebsverbindung. Der Walzenantrieb 39 ist imstande, die Drehzahl der Materialbahn-Spannungsbeeinflussungswalze 37 zu erhöhen, zu reduzieren oder konstant zu halten, je nachdem was der Anwendungsfall gerade erfordert. Darauf wird nachfolgend noch eingegangen.

Dem Walzenantrieb 39 ist ein Drehzahlsensor 40 zugeordnet. Der Drehzahlsensor 40 ist imstande, die jeweilige Drehzahl des Walzenantriebs 39, insbesondere von dessen Antriebswelle, zu erfassen.

Die Materialbahn-Spannungsbeeinflussungswalze 37 und der Walzenantrieb 39 sind Bestandteil einer Materialbahn-Spannungsbeeinflussungsvorrichtung.

Der Materialbahn-Spannungsbeeinflussungswalze 37 ist in der Transportrichtung 36 der endlosen Materialbahn 1 eine erste Umlenkwalze 41 nachgeordnet, die drehbar an einem Speicherwagen 42 gelagert ist.

Der Speicherwagen 42 ist im Bereich eines dem Grundgestell-Ständer 10 abgewandten, oberen Endes des Grundgestell-Trägers 11 angeordnet und ist entlang einer Speicherwagen-Führung 43 verlagerbar, die sich parallel zu dem Boden 12 und oberhalb der Führung 27 erstreckt. Die Speicherwagen-Führung 43 gibt eine Verlagerungsbahn für den Speicherwagen 42 vor und erstreckt sich im Wesentlichen entlang des gesamten Grundgestell-Trägers 11.

Der Speicherwagen 42 ist dabei zwischen einem ersten Endbereich und einem zweiten Endbereich der Speicherwagen-Führung 43 verlagerbar. Er ist in gegensinnigen Verlagerungsrichtungen verlagerbar. In dem zweiten Endbereich ist der Speicherwagen 42 benachbart zu einem Materialbahn-Auslauf 44 angeordnet und die Speichermenge der gespeicherten endlosen Materialbahn 1 ist minimal, während sich der Speicherwagen 42 in dem ersten Endbereich beabstandet bzw. entfernt zu dem Materialbahn-Auslauf 44 befindet und die Speichermenge der gespeicherten endlosen Materialbahn 1 ist maximal. In der Fig. befindet sich der Speicherwagen 42 benachbart zu dem ersten Endbereich in seiner Nulllage. Von seiner Nulllage aus ist der Speicherwagen 42 in gegensinnigen Verlagerungsrichtungen verlagerbar.

Zur Umlenkung der endlosen Materialbahn 1 ist im Bereich des Materialbahn-Auslaufs 44 eine zweite Umlenkwalze 45 drehbar an dem Grundgestell-Träger 11 gelagert. Die zweite Umlenkwalze 45 ist bezüglich der Transportrichtung 36 der endlosen Materialbahn 1 der ersten Umlenkwalze 41 nachgeordnet.

Der zweiten Umlenkwalze 45 ist in Bezug auf die Transportrichtung 36 der endlosen Materialbahn 1 eine dritte Umlenkwalze 46 nachgeordnet, die zwischen der ersten Umlenkwalze 41 und der zweiten Umlenkwalze 45 an dem Speicherwagen 42 drehbar gelagert ist. Die Drehachsen der Umlenkwalzen 41, 45, 46 verlaufen horizontal und parallel zu der Drehachse 38 der Materialbahn-Spannungsbeeinflussungswalze 37.

Zum Verlagern des Speicherwagens 42 entlang der Speicherwagen-Führung 43 dient zum einen eine Speicherwagen-Verlagerungseinrichtung 47. Die Speicherwagen-Verlagerungseinrichtung 47 ist an dem Grundgestell-Träger 11 angeordnet. Sie umfasst einen Speicherwagen-Verlagerungsantrieb 48. Ferner weist die Speicherwagen-Verlagerungseinrichtung 47 ein Antriebszahnrad 49 auf, das in/bei dem ersten Endbereich der Speicherwagen-Führung 43 an dem Grundgestell-Träger 11 drehantreibbar gelagert ist und mit dem Speicherwagen-Verlagerungsantrieb 48 in Antriebsverbindung steht. Die Speicherwagen-Verlagerungseinrichtung 47 hat außerdem ein Umlenkzahnrad 50, das benachbart zu dem zweiten Endbereich der Speicherwagen-Führung 43 an dem Grundgestell-Träger 11 drehbar gelagert ist. Um das Antriebszahnrad 49 und das Umlenkzahnrad 50 ist eine, insbesondere umfangsseitig geschlossene, Antriebskette 51 der Speicherwagen-Verlagerungseinrichtung 47 geführt, die mit dem Speicherwagen 42 in Verbindung steht bzw. an diesem befestigt ist.

Ein Drehantrieb des Antriebszahnrads 49 um dessen Drehachse 52 durch den Speicherwagen-Verlagerungsantrieb 48 führt zu einer umfangsseitigen Verlagerung der Antriebskette 51, was wiederum eine Verlagerung des Speicherwagens 42 entlang der Speicherwagen-Führung 43 bewirkt. In Abhängigkeit der Drehrichtung des Speicherwagen-Verlagerungsantriebs 48 bzw. von dessen Antriebswelle bzw. des Antriebszahnrads 49 wird der Speicherwagen 42 entweder in Richtung auf den zweiten Endbereich der Speicherwagen-Führung 43 oder von diesem weg entlang der Speicherwagen-Führung 43 verlagert.

Dem Speicherwagen-Verlagerungsantrieb 48 ist ein Positionssensor 53 zum Erfassen der jeweiligen Position des Speicherwagens 42 entlang der Speicherwagen-Führung 43 zugeordnet. Der Positionssensor 53 ist alternativ dem Speicherwagen 42 direkt zum Erfassen von dessen Position zugeordnet.

Ferner umfasst die Spliceanordnung eine übergeordnete elektronische Regeleinrichtung 60. Die Regeleinrichtung 60 hat eine Sollwert-Vorgabeeinheit 67 zum Vorgeben von Sollwerten, insbesondere für den Walzenantrieb 39 und den Speicherwagen-Verlagerungsantrieb 48.

Die Regeleinrichtung 60 steht über eine erste Signalleitung 61 mit dem Speicherwagen-Verlagerungsantrieb 48 in Signalverbindung und ist imstande, im Einsatz den Speicherwagen-Verlagerungsantrieb 48 zum entsprechenden Verlagern des Speicherwagens 42 entlang der Speicherwagen-Führung 43 über die erste Signalleitung 61 entsprechend anzusteuern.

Die Regeleinrichtung 60 steht über eine zweite Signalleitung 62 mit dem Positionssensor 53 in Signalverbindung und empfängt im Einsatz über die zweite Signalleitung 62 Positionssignale von dem Positionssensor 53, die die jeweilige Position des Speicherwagens 42 entlang der Speicherwagen-Führung 43 wiedergeben.

Die Regeleinrichtung 60 steht außerdem über eine dritte Signalleitung 63 mit dem Walzenantrieb 39 in Signalverbindung und ist imstande, im Einsatz über die dritte Signalleitung 63 den Walzenantrieb 39 zum Drehantrieb der Materialbahn-Spannungsbeeinflussungswalze 37 entsprechend anzusteuern.

Die Regeleinrichtung 60 steht außerdem über eine vierte Signalleitung 64 mit dem Drehzahlsensor 40 in Signalverbindung und empfängt im Einsatz über die vierte Signalleitung 64 Drehzahlsignale des Drehzahlsensors 40, die die jeweilige Drehzahl des Walzenantriebs 39 wiedergeben.

Die Regeleinrichtung 60 steht über eine fünfte Signalleitung 65 mit dem ersten elektropneumatischen Stellglied 55 in Signalverbindung und ist über die fünfte Signalleitung 65 imstande, im Einsatz das erste elektropneumatische Stellglied 55 zur Betätigung der ersten Bremseinheit 54 entsprechend anzusteuern.

Die Regeleinrichtung 60 steht über eine sechste Signalleitung 66 mit dem zweiten elektropneumatischen Stellglied 58 in Signalverbindung und ist imstande, im Einsatz über die sechste Signalleitung 66 das zweite elektropneumatische Stellglied 58 zur Betätigung der zweiten Bremseinheit 57 entsprechend anzusteuern.

Die Signalleitungen 61 bis 66 sind alternativ durch drahtlose Signalverbindungen gebildet.

Nachfolgend wird die Spliceanordnung näher im Einsatz beschrieben.

In der Fig. ist die erste Abrollvorrichtung 4 gerade aktiv. Die endliche erste Materialbahn 2 wird von der ersten Materialrolle 3 abgerollt und so gefördert. Sie wird über die erste Zuführwalze 17, wo die endliche erste Materialbahn 2 um etwa 90° umgelenkt wird, zu der Schneide- und Verbindeanordnung 18 geführt. Die endliche erste Materialbahn 2 wird zwischen der zweiten Klebewalze 29 und der ersten Anpresswalze 33 hindurch geführt. Außerdem wird die endliche erste Materialbahn 2 zwischen den zueinander beabstandeten Anpresswalzen 33, 35 hindurch geführt und liegt bereichsweise an diesen umfangsseitig an.

Nach der Schneide- und Verbindeanordnung 18 wird die endliche erste Materialbahn 2 bzw. die endlose Materialbahn 1 um die Materialbahn-Spannungsbeeinflussungswalze 37 geführt und dort um etwa 180° umgelenkt. Die endlose Materialbahn 1 wird dann zu der ersten Umlenkwalze 41 geführt, wo diese erneut um etwa 180° umgelenkt wird. Nach der ersten Umlenkwalze 41 wird die endlose Materialbahn 1 um die zweite Umlenkwalze 45 geführt, wo diese wieder um etwa 180° umgelenkt wird. Anschließend wird die endlose Materialbahn 1 um die dritte Umlenkwalze 46 geführt, wo diese nochmals um etwa 180° umgelenkt wird und zu dem Materialbahn-Auslauf 44 geführt wird. Bei dem Materialbahn-Auslauf 44 verlässt die endlose Materialbahn 1 die Spliceanordnung.

Die erste Vorbereitungseinrichtung 22 befindet sich benachbart zu der ersten Zuführwalze 17 bzw. bei dem ersten Endbereich der Führung 27.

Die endliche zweite Materialbahn 5 wird von der Schneide- und Verbindeanordnung 18 bzw. der zweiten Klebewalze 29 in einer Wartestellung gehalten, sodass diese bei Bedarf mit der endlichen ersten Materialbahn 2 zu der endlosen Materialbahn 1 verbindbar ist. Dies erfolgt insbesondere, wenn die endliche erste Materialbahn 2 zu Ende geht. Die zweite Abrollvorrichtung 7 ist somit inaktiv. Die endliche zweite Materialbahn 5 wird von der zweiten Materialrolle 6 gerade nicht abgerollt bzw. gefördert.

Damit die endliche erste Materialbahn 2 bzw. die endlose Materialbahn 1 eine ausreichende Bahnspannung hat, bringt die erste Bremseinheit 54 auf die erste Materialrolle 3 eine erste Bremskraft auf. Die Regeleinrichtung 60 steuert dazu das erste elektropneumatische Stellglied 55 entsprechend an. Die erste Bremskraft ist so gewählt, dass die bei der ersten Abrollvorrichtung 4 herrschende Bahnspannung der abrollenden ersten Materialbahn 2 größer als eine Soll-Bahnspannung der endlosen Materialbahn 1 an dem Speicherwagen 42 ist.

Der Speicherwagen 42 befindet sich normalerweise in seiner Nulllage, die auch in der Fig. gezeigt ist. Jedoch kann es bei Betrieb der Spliceanordnung bzw. der Wellpappeanlage vorkommen, dass sich die Bahnspannung der endlosen Materialbahn 1 verändert, was zu einer automatischen bzw. selbständigen Verlagerung des Speicherwagens 42 entlang der Speicherwagen-Führung 43 und somit auch zu einer automatischen bzw. selbständigen Veränderung der Speichermenge der endlosen Materialbahn 1 in der Spliceanordnung führt.

Wenn sich beispielsweise die Bahnspannung der endlosen Materialbahn 1 an dem Speicherwagen 42 erhöht, wird dadurch der Speicherwagen 42 automatisch bzw. selbständig in Richtung auf den zweiten Endbereich der Speicherwagen-Führung 43 gezogen, wodurch die Speichermenge der endlosen Materialbahn 1 in der Spliceanordnung reduziert wird.

Eine derartige Verlagerung des Speicherwagens 42 in Richtung auf den zweiten Endbereich der Speicherwagen-Führung 43 führt außerdem zu einer Erhöhung der Bahnspannung der endlosen Materialbahn 1 in der Spliceanordnung. Nachdem dadurch die Bahnspannung der endlosen Materialbahn 1 über die externe Bahnspannung der endlosen Materialbahn 1 steigt, fährt dadurch der Speicherwagen 42 automatisch bzw. selbständig wieder in seine Nulllage zurück.

Wenn sich die Bahnspannung der endlosen Materialbahn 1 in der Spliceanordnung erhöht, wird außerdem die erste Bremskraft durch die erste Bremseinheit 54 reduziert, was durch entsprechende Betätigung des ersten elektropneumatischen Stellglieds 55 erreichbar ist. Der Speicherwagen 42 fährt so in seine Nulllage zurück.

Wenn sich beispielsweise die Bahnspannung der endlosen Materialbahn 1 an dem Speicherwagen 42 reduziert, wird dadurch der Speicherwagen 42 automatisch bzw. selbständig von dem zweiten Endbereich der Speicherwagen-Führung 43 weg bewegt, wodurch die Speichermenge der endlosen Materialbahn 1 in der Spliceanordnung erhöht wird.

Eine Verlagerung des Speicherwagens 42 weg von dem zweiten Endbereich der Speicherwagen-Führung 43 führt außerdem zu einer Reduzierung der Bahnspannung der endlosen Materialbahn 1 in der Spliceanordnung. Nachdem dadurch die Bahnspannung der endlosen Materialbahn 1 unter die externe Bahnspannung der endlosen Materialbahn 1 fällt, fährt dadurch der Speicherwagen 42 automatisch bzw. selbständig wieder in seine Nulllage zurück.

Wenn sich die Bahnspannung der endlosen Materialbahn 1 in der Spliceanordnung reduziert, wird außerdem die erste Bremskraft durch die erste Bremseinheit 54 erhöht, was durch entsprechende Betätigung des ersten elektropneumatischen Stellglieds 55 erreichbar ist. Der Speicherwagen 42 fährt so in seine Nulllage zurück.

Die erste Bremskraft ist günstigerweise so gewählt, dass die Bahnspannung der endlichen ersten Materialbahn 2 bei der ersten Abrollvorrichtung 4 größer als die an dem Speicherwagen 42 gewünschte Bahnspannung der endlichen ersten Materialbahn 2 bzw. der endlosen Materialbahn 1 ist.

Wie erwähnt, ist die Bahnspannung der endlosen Materialbahn 1 in der Spliceanordnung außerdem durch die Materialbahn-Spannungsbeeinflussungswalze 37 beeinflussbar, was letztendlich zu einer entsprechenden Verlagerung des Speicherwagens 42 entlang der Speicherwagen-Führung 43, wie oben angegeben, führt. So ist der Speicherwagen 42 in seiner Nulllage haltbar.

Die jeweilige Position des Speicherwagens 42 ist abhängig von dem Antrieb der Materialbahn-Spannungsbeeinflussungswalze 37, die zum Führen des Speicherwagens 42 in seine Nulllage antreibend oder bremsend an der endlosen Materialbahn 1 zur Veränderung der Bahnspannung der endlosen Materialbahn 1 in der Spliceanordnung angreift. Die Positionsregelung des Speicherwagens 42 ist so unabhängig von der Speicherwagen-Verlagerungseinrichtung 47 veränderbar.

Günstigerweise errechnet sich die Drehzahl der Materialbahn-Spannungsbeeinflussungswalze 37 in Abhängigkeit der Speichermenge der endlosen Materialbahn 1 in der Spliceanordnung. Die gewünschte Bahnspannung der endlosen Materialbahn 1 an dem Speicherwagen 42 wird günstigerweise ausschließlich durch die Materialbahn-Spannungsbeeinflussungswalze 37 erzeugt.

Die Materialbahn-Spannungsbeeinflussungswalze 37 wird so angetrieben, dass sie eine Differenz zwischen der an der ersten Abrollvorrichtung 4 herrschenden Bahnspannung der abrollenden endlichen ersten Materialbahn 2 und einer Soll-Bahnspannung der endlosen Materialbahn 1 an dem Speicherwagen 42 ausgleicht.

Auch bei einer Verlagerung des Speicherwagens 42 längs der Speicherwagen-Führung 43, beispielsweise während eines Splicevorgangs, bleibt so die Bahnspannung der endlosen Materialbahn 1 in der Spliceanordnung im Wesentlichen unverändert. Während des Betriebs der Spliceanordnung sind die Unterschiede in der Bahnspannung der endlosen Materialbahn 1 äußerst gering.

Der Speicherwagen-Verlagerungsantrieb 48 wird mit einem Solldrehmoment beaufschlagt. Das Drehmoment des Speicherwagen-Verlagerungsantriebs 48 entspricht insbesondere einer Sollwertvorgabe durch die Regeleinrichtung 60. Die Drehzahlvorgabe des Speicherwagen-Verlagerungsantriebs 48 ist günstigerweise größer als die Summe aller Verzögerungen, die während des Betriebs der Spliceanordnung auftreten.

Wenn beispielsweise die erste Bremseinheit 54 mit einer Bremskraft von 600 N bremst und bei dem Speicherwagen 42 eine Kraft von 400 N gewünscht ist, wird die Differenzkraft von 200 N durch die Materialbahn-Spannungsbeeinflussungswalze 37 geliefert. Durch die erste Bremseinheit 54 wird quasi überbremst. Die Materialbahn-Spannungsbeeinflussungswalze 37 wird sozusagen entbremst.

Die obigen Ausführungen gelten analog, wenn die zweite Abrollvorrichtung 7 gerade aktiv ist und dann die endliche erste Materialbahn 2 an die zu Ende gehende endliche zweite Materialbahn 5 anzusplicen ist. Darauf wird verwiesen.

## Patentansprüche

1. Spliceanordnung zum Splicen von Materialbahnen (2, 5), umfassend
a) eine Abrollanordnung (4, 7) zum Abrollen einer endlichen ersten Materialbahn (2) von einer ersten Materialrolle (3) oder einer endlichen zweiten Materialbahn (5) von einer zweiten Materialrolle (6),
b) eine Bremsanordnung (54, 57) zum Aufbringen einer Bremskraft auf die Abrollanordnung (4, 7) und/oder die abrollende endliche Materialbahn (2, 5),
c) eine Verbindeanordnung (18) zum Verbinden der endlichen ersten Materialbahn (2) und der endlichen zweiten Materialbahn (5) zu einer endlosen Materialbahn (1) bei einem Splicevorgang,
d) einen Speicherwagen (42) zum unterbrechungsfreien Fördern der endlosen Materialbahn (1),
e) mindestens eine dem Speicherwagen (42) vorgeordnete Materialbahn-Spannungsbeeinflussungsvorrichtung (37, 39) zum Beeinflussen einer Bahnspannung der endlosen Materialbahn (1),
f) eine Betätigungseinrichtung (60), die
i) mit der mindestens einen Materialbahn-Spannungsbeeinflussungsvorrichtung (37, 39) zum Betätigen derselben in Signalverbindung steht, und
g) eine Speicherwagen-Verlagerungseinrichtung (47) zum Verlagern des Speicherwagens (42),
i) wobei die Speicherwagen-Verlagerungseinrichtung (47) mindestens einen Speicherwagen-Verlagerungsantrieb (48) umfasst,
**dadurch gekennzeichnet, dass**
h) die Bremsanordnung (54, 57) im Betrieb überbremst, wobei die Bremskraft so gewählt ist, dass die bei der Abrollanordnung (4, 7) herrschende Bahnspannung der jeweiligen abrollenden Materialbahn (2, 5) größer als eine Soll-Bahnspannung der endlosen Materialbahn (1) an dem Speicherwagen (42) ist,
i) im Betrieb ein Drehmoment des mindestens einen Speicherwagen-Verlagerungsantriebs (48) einer Sollwertvorgabe entspricht, und
j) die mindestens eine Materialbahn-Spannungsbeeinflussungsvorrichtung (37, 39) durch Veränderung der Bahnspannung der endlosen Materialbahn (1) den Speicherwagen (42) in seiner Nulllage hält bzw. den Speicherwagen (42) in diese verlagert.

2. Spliceanordnung nach Anspruch 1, **dadurch gekennzeichnet, dass** die mindestens eine Materialbahn-Spannungsbeeinflussungsvorrichtung (37, 39) eine Differenz zwischen der an der Abrollanordnung (4, 7) herrschenden Bahnspannung der jeweiligen endlichen Materialbahn (2, 5) und einer Soll-Bahnspannung der endlosen Materialbahn (1) an dem Speicherwagen (42) ausgleicht.

3. Spliceanordnung nach Anspruch 1 oder 2, **dadurch gekennzeichnet, dass** die Sollwertvorgabe durch die Betätigungseinrichtung (60) erfolgt.

4. Spliceanordnung nach einem der vorherigen Ansprüche, **dadurch gekennzeichnet, dass** die Betätigungseinrichtung (60) mit der Speicherwagen-Verlagerungseinrichtung (47) zum Betätigen derselben in Signalverbindung steht.

5. Spliceanordnung nach einem der vorherigen Ansprüche, **gekennzeichnet durch** mindestens einen Positionssensor (53) zum Erfassen einer jeweiligen Position des Speicherwagens (42), wobei die mindestens eine Materialbahn-Spannungsbeeinflussungsvorrichtung (37, 39) den Speicherwagen (42) in Abhängigkeit der erfassten Position des Speicherwagens (42) betätigt.

6. Spliceanordnung nach einem der vorherigen Ansprüche, **dadurch gekennzeichnet, dass** die mindestens eine Materialbahn-Spannungsbeeinflussungsvorrichtung (37, 39) mindestens eine abbremsbare und/oder beschleunigbare Materialbahn-Spannungsbeeinflussungswalze (37) zum Angreifen an die endlose Materialbahn (1) umfasst.

7. Spliceanordnung nach Anspruch 6, **dadurch gekennzeichnet, dass** die mindestens eine Materialbahn-Spannungsbeeinflussungsvorrichtung (37, 39) mindestens einen mit der mindestens einen Materialbahn-Spannungsbeeinflussungswalze (37) in Verbindung stehenden Walzenantrieb (39) zum Beschleunigen und/oder Abbremsen der mindestens einen Materialbahn-Spannungsbeeinflussungswalze (37) umfasst.

8. Spliceanordnung nach Anspruch 7, **dadurch gekennzeichnet, dass** der mindestens eine Walzenantrieb (39) für die an dem Speicherwagen (42) gewünschte Bahnspannung der endlosen Materialbahn (1) sorgt.

9. Spliceanordnung nach Anspruch 7 oder 8, **gekennzeichnet durch** mindestens einen Drehzahlsensor (40) zum Erfassen einer Drehzahl des mindestens einen Walzenantriebs (39) und/oder der mindestens einen Materialbahn-Spannungsbeeinflussungswalze (37).

10. Spliceanordnung nach einem der vorherigen Ansprüche, **dadurch gekennzeichnet, dass** die Betätigungseinrichtung (60) mit der Bremsanordnung (54, 57) zum Betätigen derselben in Signalverbindung steht.

11. Spliceanordnung nach einem der vorherigen Ansprüche, **dadurch gekennzeichnet, dass** die Bremskraft der Bremsanordnung (54, 57) über einen Splicevorgang im Wesentlichen konstant ist.

12. Verfahren zum Splicen endlicher Materialbahnen (2, 5), insbesondere mittels einer Spliceanordnung nach einem der vorherigen Ansprüche, umfassend die Schritte:
- Abrollen einer endlichen ersten Materialbahn (2) von einer ersten Materialrolle (3) oder einer endlichen zweiten Materialbahn (5) von einer zweiten Materialrolle (6) mittels einer Abrollanordnung (4, 7),
- Aufbringen einer Bremskraft auf die Abrollanordnung (4, 7) und/oder auf die abrollende endliche Materialbahn (2, 5) mittels einer Bremsanordnung (54, 57),
- Verbinden der endlichen ersten Materialbahn (2) und der endlichen zweiten Materialbahn (5) bei einem Splicevorgang zu einer endlosen Materialbahn (1) mittels einer Verbindeanordnung (18),
- Beeinflussen einer Bahnspannung der endlosen Materialbahn (1) mittels mindestens einer einem Speicherwagen (42) vorgeordneten Materialbahn-Spannungsbeeinflussungsvorrichtung (37, 39),
- Betätigen der mindestens einen Materialbahn-Spannungsbeeinflussungsvorrichtung (37, 39) mittels einer Betätigungseinrichtung (60), und
- Verlagern des Speicherwagens (42) mittels einer Speicherwagen-Verlagerungseinrichtung (47), die mindestens einen Speicherwagen-Verlagerungsantrieb (48) umfasst,
- wobei die Bremsanordnung (54, 57) im Betrieb überbremst, wobei die Bremskraft so gewählt ist, dass die bei der Abrollanordnung (4, 7) herrschende Bahnspannung der jeweiligen abrollenden Materialbahn (2, 5) größer als eine Soll-Bahnspannung der endlosen Materialbahn (1) an dem Speicherwagen (42) ist,
- wobei im Betrieb ein Drehmoment des mindestens einen Speicherwagen-Verlagerungsantriebs (48) einer Sollwertvorgabe entspricht,
- wobei die mindestens eine Materialbahn-Spannungsbeeinflussungsvorrichtung (37, 39) durch Veränderung der Bahnspannung der endlosen Materialbahn (1) den Speicherwagen (42) in seiner Nulllage hält bzw. den Speicherwagen (42) in diese verlagert.

## Claims

1. Splice arrangement for splicing material webs (2, 5), comprising
a) an unwinding arrangement (4, 7) for unwinding a finite first material web (2) from a first material roll (3) or a finite second material web (5) from a second material roll (6),
b) a braking arrangement (54, 57) for applying a braking force to the unwinding arrangement (4, 7) and/or the finite material web (2, 5) being unwound,
c) a connection arrangement (18) for connecting the finite first material web (2) and the finite second material web (5) to form an endless material web (1) during a splice process,
d) a storage trolley (42) for the uninterrupted conveying of the endless material web (1),
e) at least one material web tension-influencing device (37, 39) arranged before the storage trolley (42) for influencing a web tension of the endless material web (1),
f) an actuation device (60), which
i) is in signal connection with the at least one material web tension-influencing device (37, 39) for actuating the same, and
g) a storage trolley displacement device (47) for displacing the storage trolley (42),
i) the storage trolley displacement device (47) comprises at least one storage trolley displacement drive (48),
**characterized in that**
h) the braking arrangement (54, 57) overbrakes during operation, wherein the braking force is selected in such a way that the web tension of the respective material web (2, 5) being unwound that prevails at the unwinding unit (4, 7) is greater than a target web tension of the endless material web (1) at the storage trolley (42),
i) a torque of the at least one storage trolley displacement drive (48) equals a target value stipulation during operation, and
j) the at least one material web tension-influencing device (37, 39) holds the storage trolley (42) in its zero position or displaces the storage trolley (42) into the same by changing the web tension of the endless material web (1).

2. Splice arrangement according to claim 1, **characterized in that** the at least one material web tension-influencing device (37, 39) balances a difference between the web tension of the respective finite material web (2, 5) prevailing at the unwinding unit (4, 7) and a target web tension of the endless material web (1) at the storage trolley (42).

3. Splice arrangement according to claim 1 or 2, **characterized in that** the target value stipulation is carried out by means of the actuation device (60).

4. Splice arrangement according to one of the preceding claims, **characterized in that** the actuation device (60) is in signal connection with the storage trolley displacement device (47) for actuating the same.

5. Splice arrangement according to one of the preceding claims, **characterized by** at least one position sensor (53) for recording a respective position of the storage trolley (42), wherein the at least one material web tension-influencing device (37, 39) actuates the storage trolley (42) depending on the recorded position of the storage trolley (42).

6. Splice arrangement according to one of the preceding claims, **characterized in that** the at least one material web tension-influencing device (37, 39) comprises at least one brakeable and/or acceleratable material web tension-influencing roller (37) for engaging the endless material web (1).

7. Splice arrangement according to claim 6, **characterized in that** the at least one material web tension-influencing device (37, 39) comprises at least one roller drive (39), which is in connection with the at least one material web tension-influencing roller (37) for accelerating and/or braking the at least one material web tension-influencing roller (37).

8. Splice arrangement according to claim 7, **characterized in that** the at least one roller drive (39) ensures the web tension of the endless material web (1) desired at the storage trolley (42).

9. Splice arrangement according to claim 7 or 8, **characterized by** at least one rotation speed sensor (40) for recording a rotation speed of the at least one roller drive (39) and/or the at least one material web tension-influencing roller (37).

10. Splice arrangement according to one of the preceding claims, **characterized in that** the actuation device (60) is in signal connection with the braking arrangement (54, 57) for actuating the same.

11. Splice arrangement according to one of the preceding claims **characterized in that** the braking force of the braking arrangement (54, 57) is substantially constant across a splice process.

12. Method for splicing finite material webs (2, 5), in particular by means of a splice arrangement according to one of the preceding claims, comprising the steps:
- unwinding a finite first material web (2) from a first material roll (3) or a finite second material web (5) from a second material roll (6) by means of an unwinding arrangement (4, 7),
- applying a braking force to the unwinding arrangement (4, 7) and/or to the finite material web (2, 5) being unwound by means of a braking arrangement (54, 57),
- connecting the finite first material web (2) and the finite second material web (5) during a splice process to form an endless material web (1) by means of a connection arrangement (18),
- influencing a web tension of the endless material web (1) by means of at least one material web tension-influencing device (37, 39) located before a storage trolley (42),
- actuating the at least one material web tension-influencing device (37, 39) by means of an actuation device (60), and
- displacing the storage trolley (42) by means of a storage trolley displacement device (47) which comprises at least one storage trolley displacement drive (48),
- wherein the braking arrangement (54, 57) overbrakes during operation, wherein the braking force is selected in such a way that the web tension of the respective material web (2, 5) being unwound that prevails at the unwinding unit (4, 7) is greater than a target web tension of the endless material web (1) at the storage trolley (42),
- wherein a torque of the at least one storage trolley displacement drive (48) equals a target value stipulation during operation,
- wherein the at least one material web tension-influencing device (37, 39) holds the storage trolley (42) in its zero position or displaces the storage trolley (42) into the same by changing the web tension of the endless material web (1).

## Revendications

1. Système de raccord pour raccorder des bandes de matériau (2, 5), comprenant
a) un système de déroulement (4, 7) pour dérouler une première bande de matériau finie (2) d'un premier rouleau de matériau (3) ou une deuxième bande de matériau finie (5) d'un deuxième rouleau de matériau (6),
b) un système de freinage (54, 57) pour appliquer une force de freinage au système de déroulement (4, 7) et/ou à la bande de matériau finie (2, 5) qui se déroule,
c) un système de liaison (18) pour relier la première bande de matériau finie (2) et la deuxième bande de matériau finie (5) en une bande de matériau sans fin (1) lors d'une opération de raccordement,
d) un chariot de stockage (42) pour transporter sans interruption la bande de matériau sans fin (1),
e) au moins un dispositif d'influence de la tension de la bande de matériau (37, 39) placé en amont du chariot de stockage (42) pour influencer une tension de la bande de matériau sans fin (1),
f) un dispositif d'actionnement (60) qui
i) est en liaison de signalisation avec ledit au moins un dispositif d'influence de la tension de la bande de matériau (37, 39) pour l'actionner, et
g) un dispositif de déplacement de chariot de stockage (47) pour déplacer le chariot de stockage (42),
i) dans lequel le dispositif de déplacement de chariot de stockage (47) comprend au moins un entraînement de déplacement de chariot de stockage (48),
**caractérisé en ce que**
h) le système de freinage (54, 57) surfreine en fonctionnement, la force de freinage étant choisie de telle sorte que la tension de bande de la bande de matériau respective (2, 5) se déroulant, qui règne au niveau du système de déroulement (4, 7), est supérieure à une tension de bande de consigne de la bande de matériau sans fin (1) au niveau du chariot de stockage (42),
i) en fonctionnement, un couple de l'au moins un entraînement de déplacement de chariot de stockage (48) correspond à une valeur de consigne prédéfinie, et
j) l'au moins un dispositif d'influence de la tension de la bande de matériau (37, 39) maintient le chariot de stockage (42) dans sa position zéro par modification de la tension de la bande de matériau sans fin (1) ou déplace le chariot de stockage (42) dans cette position.

2. Système de raccord selon la revendication 1, **caractérisé en ce que** ledit au moins un dispositif d'influence de la tension de la bande de matériau (37, 39) compense une différence entre la tension de bande de la bande de matériau finie respective (2, 5) régnant sur le système de déroulement (4, 7) et une tension de bande de consigne de la bande de matériau sans fin (1) sur le chariot de stockage (42).

3. Système de raccord selon la revendication 1 ou 2, **caractérisé en ce que** la définition de la valeur de consigne est effectuée par le dispositif d'actionnement (60).

4. Système de raccord selon l'une quelconque des revendications précédentes, **caractérisé en ce que** le dispositif d'actionnement (60) est en liaison de signalisation avec le dispositif de déplacement de chariot de stockage (47) pour actionner celui-ci.

5. Système de raccord selon l'une quelconque des revendications précédentes, **caractérisé par** au moins un capteur de position (53) pour détecter une position respective du chariot de stockage (42), dans lequel ledit au moins un dispositif d'influence de la tension de la bande de matériau (37, 39) actionne le chariot de stockage (42) en fonction de la position détectée du chariot de stockage (42).

6. Système de raccord selon l'une quelconque des revendications précédentes, **caractérisé en ce que** ledit au moins un dispositif d'influence de la tension de la bande de matériau (37, 39) comprend au moins un rouleau d'influence de la tension de la bande de matériau (37) pouvant être freiné et/ou accéléré pour venir en contact avec la bande de matériau sans fin (1).

7. Système de raccord selon la revendication 6, **caractérisé en ce que** ledit au moins un dispositif d'influence de la tension de la bande de matériau (37, 39) comprend au moins un entraînement de rouleau (39) en liaison avec l'au moins un rouleau d'influence de la tension de la bande de matériau (37) pour accélérer et/ou freiner l'au moins un rouleau d'influence de la tension de la bande de matériau (37).

8. Système de raccord selon la revendication 7, **caractérisé en ce que** ledit au moins un entraînement de rouleau (39) assure la tension de bande souhaitée sur le chariot de stockage (42) de la bande de matériau sans fin (1).

9. Système de raccord selon la revendication 7 ou 8, **caractérisé par** au moins un capteur de vitesse de rotation (40) pour détecter une vitesse de rotation de l'au moins un entraînement de rouleau (39) et/ou de l'au moins un rouleau d'influence de la tension de la bande de matériau (37).

10. Système de raccord selon l'une quelconque des revendications précédentes, **caractérisé en ce que** le dispositif d'actionnement (60) est en liaison de signalisation avec le système de freinage (54, 57) pour actionner celui-ci.

11. Système de raccord selon l'une quelconque des revendications précédentes, **caractérisé en ce que** la force de freinage du système de freinage (54, 57) est sensiblement constante pendant une opération de raccordement.

12. Procédé de raccordement de bandes de matériau finies (2, 5), en particulier au moyen d'un système de raccord selon l'une quelconque des revendications précédentes, comprenant les étapes suivantes :
- dérouler une première bande de matériau finie (2) d'un premier rouleau de matériau (3) ou une deuxième bande de matériau finie (5) d'un deuxième rouleau de matériau (6) au moyen d'un système de déroulement (4, 7),
- appliquer une force de freinage sur le système de déroulement (4, 7) et/ou sur la bande de matériau finie (2, 5) qui se déroule, au moyen d'un système de freinage (54, 57),
- lier la première bande de matériau finie (2) et de la deuxième bande de matériau finie (5) lors d'une opération de raccordement en une bande de matériau sans fin (1) au moyen d'un système de liaison (18),
- influencer une tension de bande de la bande de matériau sans fin (1) au moyen d'au moins un dispositif d'influence de la tension de bande de matériau (37, 39) disposé en amont d'un chariot de stockage (42),
- actionner ledit au moins un dispositif d'influence de la tension de bande de matériau (37, 39) au moyen d'un dispositif d'actionnement (60), et
- déplacer le chariot de stockage (42) au moyen d'un dispositif de déplacement de chariot de stockage (47), qui comprend au moins un entraînement de déplacement de chariot de stockage (48),
- dans lequel le système de freinage (54, 57) surfreine en fonctionnement, la force de freinage étant choisie de telle sorte que la tension de bande de la bande de matériau respective (2, 5) qui se déroule, régnant au niveau du dispositif de déroulement (4, 7), est supérieure à une tension de bande de consigne de la bande de matériau sans fin (1) au niveau du chariot de stockage (42),
- dans lequel, en fonctionnement, un couple de l'au moins un entraînement de déplacement de chariot de stockage (48) correspond à une valeur de consigne,
- dans lequel l'au moins un dispositif d'influence de la tension de la bande de matériau (37, 39) maintient le chariot de stockage (42) dans sa position zéro par modification de la tension de la bande de matériau sans fin (1) ou déplace le chariot de stockage (42) dans cette position.
